# FASCICULE DE BREVET EUROPEEN

(11) **EP 3 928 330 B1**
(45) Date de publication et mention de la délivrance du brevet: **24.05.2023**
(21) Numéro de dépôt: 20725883.1
(22) Date de dépôt: 12.03.2020
(51) Int. Cl.: G21F 5/10, G21F 5/005, G21F 5/008

(54) **ENSEMBLE COMPRENANT UN EMBALLAGE POUR L'ENTREPOSAGE DE MATIERES RADIOACTIVES, ET SON SYSTEME DE SUPPORT**
ANLAGE UMFASSEND EINEN BEHÄLTER ZUR LAGERUNG VON RADIOAKTIVEM MATERIAL UND ZUGEHÖRIGES BEFESTIGUNGSSYSTEM
ASSEMBLY COMPRISING A CONTAINMENT FOR STORAGE OF RADIOACTIVE MATERIALS AND ITS SUPPORT SYSTEM

(30) Priorité: 28.03.2019 FR 1903249
(43) Date de publication de la demande: 29.12.2021
(73) Titulaire: ORANO NUCLEAR PACKAGES AND SERVICES, 78180 Montigny-le-Bretonneux (FR)
(72) Inventeur: BARDON, Olivier, 92370 CHAVILLE (FR); DONNADIEU, Marc, 92130 Issy Les Moulineaux (FR)
(74) Mandataire: Brevalex
(86) Numéro de dépôt international: PCT/FR2020/050516
(87) Numéro de publication internationale: WO 2020/193901

(56) Documents cités:
- WO-A1-2014/187806
- WO-A1-2016/151094
- FR-A1- 2 467 468

## Description

### DOMAINE TECHNIQUE

La présente invention se rapporte au domaine des emballages d'entreposage de matières radioactives, par exemple des déchets radioactifs placés dans des fûts, ou encore des assemblages de combustible nucléaire.

L'invention se rapporte plus particulièrement à un ensemble formé par un tel emballage avec son système de support, ce dernier assurant l'interface entre le fond d'emballage en position verticale d'entreposage, et le sol du site d'entreposage.

### ÉTAT DE LA TECHNIQUE ANTÉRIEURE

Habituellement, les emballages sont entreposés en position verticale dans un site d'entreposage, également dénommé hall ou bâtiment d'entreposage. Ces emballages sont généralement posés à même le sol dans le bâtiment d'entreposage, impliquant un contact direct entre le fond de l'emballage et le sol. Par conséquent, la partie du sol se situant en vis-à-vis du fond d'emballage peut atteindre des températures élevées, susceptibles de dépasser les températures de sol moyenne et maximale tolérées.

WO 2016/151094 enseigne un positionnement horizontal de l'emballage pour le transport et l'usage d'un carénage pour obtenir un refroidissement par convection naturelle.

### EXPOSÉ DE L'INVENTION

Pour abaisser les températures moyenne et maximale du sol en vis-à-vis d'un emballage, l'invention a pour objet un ensemble comprenant un emballage d'entreposage de matières radioactives ainsi qu'un système de support de l'emballage destiné, dans une configuration d'entreposage de l'emballage, à être agencé entre un fond de l'emballage et un sol d'un bâtiment d'entreposage.

Selon l'invention, le système de support comprend un écran radiatif de protection thermique du sol présentant une première face inférieure ainsi qu'une seconde face supérieure opposée à la première, l'écran radiatif comportant une partie centrale pourvue d'au moins un passage d'air assurant la communication entre une zone de circulation d'air de refroidissement du sol définie sous la première face de l'écran radiatif, et une zone de circulation d'air de refroidissement du fond d'emballage définie entre la seconde face de l'écran radiatif et le fond d'emballage.

De plus, le système de support comprend en outre une pluralité d'éléments de support du fond d'emballage espacés les uns des autres, chaque élément de support faisant saillie de la seconde face de l'écran radiatif et s'étendant à travers la zone de circulation d'air de refroidissement du fond d'emballage jusqu'à contacter ce dernier.

Enfin, le système de support comprend également une pluralité d'éléments d'appui faisant saillie dans la zone de circulation d'air de refroidissement du sol, à partir de la première face de l'écran radiatif.

L'invention permet ainsi de réduire les températures moyenne et maximale de la partie du sol se situant en vis-à-vis de l'ensemble, grâce tout d'abord au système de support dont l'écran radiatif limite le rayonnement de l'emballage en direction du sol. En plus de former un écran à ce rayonnement, le système de support permet de refroidir le sol grâce à une aspiration d'air au sein de la zone de circulation d'air de refroidissement du sol définie sous la première face de l'écran radiatif, cette aspiration s'opérant radialement de l'extérieur vers l'intérieur jusqu'à ce que cet air traverse le/les passages d'air centraux, puis qu'il soit refoulé par la zone de circulation d'air de refroidissement du fond d'emballage.

En d'autres termes, l'invention prévoit de manière simple de combiner les effets d'écran thermique et de refroidissement par convection naturelle, pour limiter l'élévation en température du sol et du fond d'emballage.

L'invention peut prévoir la mise en oeuvre de l'une des caractéristiques optionnelles suivantes, prises isolément ou en combinaison.

La partie centrale de l'écran radiatif, dans laquelle chaque passage d'air est circonscrit, présente un premier diamètre D1 inférieur à la plus grande dimension transversale D2 de l'emballage, de sorte à répondre à la relation suivante : D1 < 0,5 . D2

Ce dimensionnement améliore encore l'efficacité de refroidissement du fond d'emballage et du sol, par combinaison des deux effets d'écran thermique et de refroidissement par convection naturelle.

Ledit au moins un passage d'air présente une surface cumulée S1 de circulation d'air, l'emballage en configuration d'entreposage présente un axe central longitudinal orthogonal au sol et à l'écran radiatif et centré par rapport à celui-ci, l'emballage présente une surface projetée S2 sur le sol, selon l'axe central longitudinal, et les surfaces S1 et S2 répondent à la relation suivante : S1 < 0,25 . S2

Ici encore, ce dimensionnement contribue à améliorer l'efficacité de refroidissement du fond d'emballage et du sol, par combinaison des deux effets d'écran thermique et de refroidissement par convection naturelle.

Les éléments de support du fond d'emballage et les éléments d'appui forment deux à deux des pieds traversant l'écran radiatif de protection thermique.

Il en résulte avantageusement une simplicité de conception. Chaque pied est alors réalisé de préférence d'un seul tenant, sauf éventuellement à intégrer une couche d'isolation thermique à son extrémité de contact avec le fond d'emballage. Alternativement, les éléments de support du fond d'emballage et les éléments d'appui pourraient être réalisés par des éléments indépendants les uns des autres, alignés ou non-alignés deux à deux selon la direction de l'axe central longitudinal de l'emballage en configuration d'entreposage.

Dans cette configuration d'entreposage, le système de support comporte une enveloppe portée à la périphérie de l'écran radiatif, l'enveloppe définissant un canal d'aspiration d'air autour de l'emballage.

Cette enveloppe favorise le refroidissement par convection naturelle, et procure un effet de cheminée pour l'air provenant de la zone de circulation d'air de refroidissement du fond d'emballage.

Les éléments d'appui et/ou les éléments de support sont orientés radialement ou sensiblement radialement en rapport à l'axe central longitudinal de l'emballage sur lequel est également centré le système de support.

Cette particularité procure une meilleure circulation d'air frais vers le/les passages d'air, ainsi qu'une meilleure évacuation d'air échauffé après que celui-ci ait traversé ce/ces passages. En d'autres termes, l'orientation particulière des éléments d'appui et de support limite les barrières physiques engendrées par la présence de ces éléments, vis-à-vis de l'écoulement de l'air au sein du système de support.

Les éléments d'appui et/ou les éléments de support sont agencés radialement vers l'extérieur par rapport à la partie centrale de l'écran radiatif.

Cela permet d'éviter une conduction thermique directe entre la partie centrale du fond d'emballage, la plus chaude, et le sol, et limite l'encombrement de la partie centrale de l'écran radiatif qui comprend le/les passages d'air.

L'écran radiatif est équipé d'une pluralité d'éléments de renfort mécanique reliant entre eux au moins une partie des éléments de support du fond et/ou des éléments d'appui. Les éléments de renfort mécanique présentent des extrémités radialement intérieures raccordées entre elles au niveau d'un organe central de raccordement autour duquel sont délimités radialement vers l'intérieur plusieurs passages d'air, chacun d'eux étant également délimité circonférentiellement par deux éléments de renfort mécanique directement consécutifs.

Chaque élément de renfort mécanique est solidarisé, à son extrémité radialement extérieure, à l'un des éléments d'appui et/ou à l'un des éléments de support du fond. L'ensemble comprend des moyens d'accrochage permettant un accrochage réversible du système de support sur l'emballage, les moyens d'accrochage comprenant préférentiellement des éléments de fixation destinés à coopérer avec des tourillons de manutention prévus sur l'emballage.

Cela permet de solidariser l'emballage au système de support, de façon à pouvoir déplacer l'ensemble dans le bâtiment d'entreposage lors de la manutention de l'emballage à la verticale, et éviter ainsi d'avoir à déplacer séparément l'emballage et le système de support. Une fois l'emballage posé sur le système de support, ce dernier est alors préférentiellement accroché aux tourillons de l'emballage.

Chaque élément de support présente une extrémité de contact avec le fond d'emballage prenant la forme d'une couche d'isolation thermique.

Cela permet de réduire la conduction de chaleur à travers les éléments de support au contact du fond d'emballage, et limite les éventuelles dégradations causées sur ce fond d'emballage par ces mêmes éléments de support.

Enfin, l'invention a pour objet un procédé d'entreposage d'un emballage appartenant à un ensemble tel que décrit ci-dessus, le procédé comprenant la mise en place de l'emballage sur le système de support agencé sur le sol, de manière à faire apparaître la zone de circulation d'air de refroidissement du fond d'emballage.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
[Fig. 1] représente une vue en coupe axiale longitudinale d'un ensemble selon un mode de réalisation préféré de la présente invention ;
[Fig. 2] représente une vue en coupe prise le long de la ligne II-II de la figure 1 ;
[Fig. 3] représente une vue en coupe prise le long de la ligne III-III de la figure 1 ;
[Fig. 4] représente une vue similaire à celle de la figure 1, avec l'ensemble se présentant sous la forme d'un autre mode de réalisation préféré ;
[Fig. 5] représente une vue de dessus d'un écran radiatif similaire à celui équipant l'ensemble montré sur les figures précédentes, mais selon une autre réalisation ;
[Fig. 6] représente une vue de dessus d'un écran radiatif, selon encore une autre réalisation ;
[Fig. 7] représente une vue en perspective d'un système de support destiné à équiper l'ensemble montré sur la figure 4, mais se présentant sous la forme d'un autre mode de réalisation préféré de l'invention ;
[Fig. 8] représente une vue en perspective d'une partie du système de support montré sur la figure 7 ;
[Fig. 9] représente une vue de dessous du système de support montré sur les figures 7 et 8 ; et
[Fig. 10] représente une vue schématique d'un raccordement mécanique réversible entre l'emballage et son système de support.

### EXPOSÉ DÉTAILLÉ DE MODES DE RÉALISATION PRÉFÉRÉS

En référence tout d'abord aux figures 1 à 3, il est représenté un ensemble 100 selon un mode de réalisation préféré de l'invention, cet ensemble comprenant un emballage 1 pour l'entreposage de matières radioactives, et son système de support 3 sur le sol 5 d'un bâtiment d'entreposage 7.

L'emballage 1 est représenté en position verticale d'entreposage, dans laquelle son axe central longitudinal 2 est orienté verticalement, à savoir orthogonalement au sol 5. De manière classique, il comporte un fond d'emballage 4 opposé à un couvercle amovible 6 selon la direction de la hauteur 8, parallèle à l'axe central longitudinal 2. En plus du fond 4 et du couvercle 6 espacés l'un de l'autre selon l'axe 2, l'emballage 1 comporte un corps latéral 10 s'étendant autour de cet axe 2. Le fond 4 et le couvercle 6 délimitent axialement une cavité de logement 12 au sein de laquelle sont reçues les matières radioactives (non représentées).

L'ensemble 100 comprend également le système de support 3 qui, en configuration d'entreposage de l'emballage tel que montré sur la figure 1, se situe entre le fond 4 de l'emballage et le sol 5. Ce système de support 3 peut résider en un système déplaçable posé sur le sol 5, ou, alternativement, en un système solidarisé au sol. Ce dernier cas s'avère particulièrement avantageux pour répondre à des contraintes sismiques.

Le système de support 3 comporte un écran radiatif 20 servant à la protection thermique du sol 7. Cet écran 20 présente la forme d'une plaque, de géométrie identique ou homothétique à celle du fond d'emballage 4. Ici, il s'agit d'une forme globale de disque centré sur l'axe central longitudinal 2 de l'emballage, cet axe 2 correspondant également à l'axe central longitudinal du système 3 et de l'ensemble 100.

L'écran 20 présente une partie centrale 22 centrée sur l'axe 2, et de diamètre D1 inférieur à un diamètre extérieur D2 du corps latéral d'emballage. Le rapport entre les deux diamètres D1 et D2 est préférentiellement inférieur à 0,5. Le diamètre extérieur D3 de l'écran 20 est quant à lui supérieur ou égal au diamètre extérieur D2 du corps latéral d'emballage, le rapport entre D3 et D2 étant préférentiellement compris entre 1 et 1,3.

La partie centrale 22 précédemment évoquée correspond à la partie de l'écran 20 travers laquelle est pratiqué un ou plusieurs passages d'air 24. Dans ce mode de réalisation préféré, il est prévu un unique passage d'air 24, de forme circulaire et centré sur l'axe 2. Ce passage 24 présente un diamètre D4 engendrant une surface S1. Par ailleurs, la surface projetée S2 de l'emballage sur le sol 5, selon l'axe 2, est tel que le rapport entre les surfaces S1 et S2 est préférentiellement inférieur à 0,25. Cette surface projetée S2 peut également être considérée comme la surface projetée de l'emballage sur l'écran radiatif 20, toujours selon l'axe 2, mais sans tenir compte de l'ouverture formée par le passage d'air 24.

L'écran 20 présente une première face inférieure 28, ainsi qu'une seconde face supérieure 30 opposée à la première face. Le passage d'air 24 relie ces deux faces 28, 30. La première face inférieure 28 se situe parallèlement et à distance du sol 5, de manière à délimiter axialement entre eux une zone 32 de circulation d'air de refroidissement du sol. De manière analogue, la seconde face supérieure 30 se situe parallèlement est à distance du fond d'emballage 4, de manière à délimiter axialement entre eux une zone 34 de circulation d'air de refroidissement du fond d'emballage. Le passage d'air 24 assure ainsi la communication entre les deux zones 32, 34, chacune ouverte radialement vers l'extérieur.

Le système de support 3 comporte également, dans la zone 34, une pluralité d'éléments de support 36 du fond d'emballage, espacés les uns des autres. Ces éléments de support 36 sont par exemple prévus au nombre de quatre, même si un nombre différent peut être adopté, sans sortir du cadre de l'invention. En outre, chaque élément de support 36 fait saillie verticalement de la seconde face 30 de l'écran 20, en s'étendant vers le haut à travers la zone 34 jusqu'à contacter le fond d'emballage 4. Comme cela est le mieux visible sur la figure 3, chaque élément de support 36 est orienté radialement ou sensiblement radialement en rapport avec l'axe 2, de manière à mieux canaliser l'écoulement d'air au sein de la zone 34 de circulation d'air de refroidissement du fond d'emballage. En outre, ces éléments de support 36 sont agencés radialement vers l'extérieur par rapport à la partie centrale 22 de l'écran 20. A son extrémité supérieure de contact en appui sur le fond d'emballage 4, chaque élément de support 36 peut intégrer une couche d'isolation thermique de manière à limiter le transfert direct de chaleur du fond 4 vers le sol 7.

De manière analogue, le système de support 3 comporte dans la zone 32 une pluralité d'éléments d'appui 38 sur le sol 5, espacés les uns des autres. Ces éléments d'appui 38 sont par exemple prévus au nombre de quatre, même si un nombre différent peut être adopté, sans sortir du cadre de l'invention. En outre, chaque élément d'appui 38 fait saillie verticalement de la première face 28 de l'écran 20, en s'étendant vers le bas à travers la zone 32 jusqu'à contacter le sol 5. Le contact peut être direct, ou une couche d'isolation thermique peut être interposée entre les éléments d'appui et le sol. Alternativement, les éléments d'appui 38 peuvent être reliés à une plaque au niveau de leur extrémité basse, plaque qui serait alors au contact avec le sol pour davantage uniformiser la température. En effet, cette plaque permet de limiter les risques de points chauds au sol, en vis-à-vis des éléments d'appui 38.

Comme cela est le mieux visible sur la figure 2, chaque élément d'appui 38 est orienté radialement ou sensiblement radialement en rapport avec l'axe 2, de manière à mieux canaliser l'écoulement d'air au sein de la zone 32 de circulation d'air de refroidissement du sol. En outre, ces éléments d'appui 38 sont agencés radialement vers l'extérieur par rapport à la partie centrale 22 de l'écran 20.

Dans ce mode de réalisation préféré, les éléments de support 36 et les éléments d'appui 38 sont regroupés deux à deux de manière à former des pieds 40 traversant l'écran radiatif 20, et s'étendant verticalement entre le fond d'emballage 4 et le sol 5.

Avec ce mode de réalisation préféré, l'air frais extérieur est aspiré dans la zone 32 dans laquelle il circule radialement vers l'intérieur, en direction du passage 24 et en étant canalisé entre les pieds 40. Lors de cette circulation, l'air refroidit le sol 5 qui voit ainsi sa température diminuer, cette diminution étant accentuée par l'effet de limitation du rayonnement de chaleur procuré par l'écran radiatif 20 agencé entre le fond d'emballage 4 et le sol 5. Après avoir traversé le passage 24, l'air pénètre dans la zone 34 dans laquelle il circule radialement vers l'extérieur, en étant également canalisé par les pieds 40. Cette circulation d'air se produit par convection naturelle. De plus, cette circulation d'air dans la zone 34 participe au refroidissement du fond d'emballage 4 épousé par ce même air en mouvement.

Pour accentuer encore davantage l'effet d'aspiration par convection naturelle, le système de support 3 peut également comporter, à la périphérie de l'écran 20, une enveloppe 46 entourant le corps latéral 10 de l'emballage. Cette enveloppe 46 est visible sur la figure 4, et adopte ici une forme cylindrique. Elle définit avec le corps latéral 10 un canal annulaire d'aspiration d'air 48 autour de l'emballage. Cette enveloppe 46, centrée sur l'axe 2 et de forme homothétique de celle du corps latéral 10, peut s'étendre sur une longueur supérieure à la hauteur des éléments de support 36 du fond de l'emballage, c'est-à-dire être de longueur supérieure à la hauteur de la zone 34. De préférence, cette longueur de l'enveloppe 46 est inférieure au quart de la longueur totale de cet emballage en configuration d'entreposage. Alternativement, l'enveloppe 46 peut ne pas être de forme cylindrique, mais prendre une forme conique s'évasant vers le haut de l'emballage, toujours en étant centrée sur l'axe 2. Cette solution est en particulier préférée dans le cas où le rapport entre les diamètres D3 et D2 précités tend vers 1.

Le système de support peut également comprendre, à la périphérie extérieure de l'enveloppe 46, une couronne annulaire de protection radiologique dont la hauteur est au moins supérieure à celle des éléments de support 36 du fond de l'emballage. Outre son rôle de protection radiologique, cette couronne qui peut s'étendre sur toute ou partie de la hauteur de l'enveloppe 46, permet également d'isoler thermiquement l'enveloppe 46 vis-à-vis de l'extérieur, pour améliorer le tirage du fait de l'accroissement de différence de température interne/externe.

Dans les modes précédemment décrits, l'écran radiatif 20 est traversé par un unique passage d'air circulaire. Cependant, plusieurs passages 24 peuvent être prévus au sein de la partie centrale 22 de l'écran 20, comme par exemple plusieurs passages circulaires 24 régulièrement répartis autour de l'axe 2 tel que cela est montré sur la figure 5. Selon une autre réalisation possible montrée sur la figure 6, les passages d'air 24 peuvent correspondre à des secteurs angulaires d'anneaux, séparés les uns des autres par des ligaments de matière 50.

En référence à présent aux figures 7 à 9, il est représenté une structure de support 3 selon un autre mode de réalisation préféré de l'invention. Dans ce mode de réalisation, il est prévu des pieds 40 au nombre de six, tous agencés radialement et régulièrement répartis autour de l'axe 2. Ces pieds peuvent être en appui directement sur le sol, ou bien être revêtus d'une couche d'isolation thermique 52 destinée à réaliser l'interface avec le sol.

Par ailleurs, l'écran radiatif 20 est réalisé par une alternance, selon la direction circonférentielle, de secteurs angulaires d'écran 54 et d'éléments de renfort mécanique 56. Plus précisément, les secteurs angulaires 54 sont des tronçons d'anneau, tandis que les éléments de renfort mécanique 56 sont des poutres orientées radialement et agencées à l'interface entre deux tronçons d'anneau 54 directement consécutifs, de manière à les solidariser.

Les poutres 56 remplissent également la fonction de liaison entre les pieds 40, puisque chacun de ces derniers est solidarisé sur l'extrémité radialement extérieure de l'une des poutres.

En revanche, au niveau de son extrémité radialement intérieure, chaque poutre 56 est solidarisée à un organe central de raccordement 58 faisant partie intégrante de l'écran 20, cet organe 58 étant cylindrique et centré sur l'axe 2. Ainsi, des passages d'air 24 sont répartis d'une manière similaire à celle montrée sur l'écran de la figure 6, en étant chacun délimité radialement vers l'intérieur par l'organe central 58, radialement vers l'extérieur par un tronçon d'anneau 54, et circonférentiellement par les extrémités radialement intérieures de deux poutres 56 directement consécutives.

La figure 10 représente schématiquement une étape d'un procédé d'entreposage de l'emballage 1 dans le bâtiment 7, visant à mettre cet emballage en place sur le système de support 3 déjà placé sur le sol 5. A cet égard, il est noté que pour son entreposage, l'emballage 1 est libéré de ses capots amortisseurs qui équipent habituellement ses extrémités axiales durant son transport.

Le simple fait de venir poser l'emballage 1 sur le système 3 laisse apparaître la zone 34 de circulation d'air de refroidissement du fond d'emballage. Une fois posé, l'emballage 1 est préférentiellement fixé de manière temporaire au système de support 3, pour que ces deux entités puissent être déplacées simultanément au cours des opérations de manutention réalisées durant la période de stockage dans le bâtiment 7.

Pour réaliser cette liaison entre l'emballage 1 et le système 3, ce dernier peut être équipé de moyens d'accrochage réversibles comprenant des éléments de fixation 64 destinés à enserrer des tourillons 62 de l'emballage. Ces tourillons correspondent aux tourillons de manutention habituellement prévus à proximité du fond d'emballage.

Bien entendu, diverses modifications peuvent être apportées par l'homme du métier à l'invention qui vient d'être décrite, uniquement à titre d'exemples non limitatifs et selon la portée définie par les revendications annexées. En particulier, les différents modes de réalisation préférés peuvent être combinés entre eux.

## Revendications

1. Ensemble (100) comprenant un emballage (1) d'entreposage de matières radioactives ainsi qu'un système de support (3) de l'emballage destiné, dans une configuration d'entreposage de l'emballage, à être agencé entre un fond (4) de l'emballage et un sol (5) d'un bâtiment d'entreposage (7),
**caractérisé en ce que** le système de support (3) comprend un écran radiatif (20) de protection thermique du sol présentant une première face inférieure (28) ainsi qu'une seconde face supérieure (30) opposée à la première, l'écran radiatif (20) comportant une partie centrale (22) pourvue d'au moins un passage d'air (24) assurant la communication entre une zone (32) de circulation d'air de refroidissement du sol définie sous la première face (28) de l'écran radiatif, et une zone (34) de circulation d'air de refroidissement du fond d'emballage définie entre la seconde face (30) de l'écran radiatif (20) et le fond d'emballage (4),
le système de support (3) comprenant en outre une pluralité d'éléments de support (36) du fond d'emballage espacés les uns des autres, chaque élément de support (3) faisant saillie de la seconde face (30) de l'écran radiatif (20) et s'étendant à travers la zone (34) de circulation d'air de refroidissement du fond d'emballage (4) jusqu'à contacter ce dernier,
le système de support (3) comprenant également une pluralité d'éléments d'appui (38) faisant saillie dans la zone (32) de circulation d'air de refroidissement du sol, à partir de la première face (28) de l'écran radiatif (20).

2. Ensemble selon la revendication 1, **caractérisé en ce que** la partie centrale (22) de l'écran radiatif, dans laquelle chaque passage d'air (24) est circonscrit, présente un premier diamètre D1 inférieur à la plus grande dimension transversale D2 de l'emballage (1), de sorte à répondre à la relation suivante :
D1 < 0,5 . D2

3. Ensemble selon la revendication 1 ou la revendication 2, **caractérisé en ce que** ledit au moins un passage d'air (24) présente une surface cumulée S1 de circulation d'air, **en ce que** l'emballage (1) en configuration d'entreposage présente un axe central longitudinal (2) orthogonal au sol (5) et à l'écran radiatif (20) et centré par rapport à celui-ci, **en ce que** l'emballage présente une surface projetée S2 sur le sol (5), selon l'axe central longitudinal (2), et **en ce que** les surfaces S1 et S2 répondent à la relation suivante :
S1 < 0,25 . S2

4. Ensemble selon l'une quelconque des revendications précédentes, **caractérisé en ce que** les éléments de support (36) du fond d'emballage et les éléments d'appui (38) forment deux à deux des pieds (40) traversant l'écran radiatif (20) de protection thermique.

5. Ensemble selon l'une quelconque des revendications précédentes, **caractérisé en ce qu'**en configuration d'entreposage, le système de support (3) comporte une enveloppe (46) portée à la périphérie de l'écran radiatif (20), l'enveloppe définissant un canal (48) d'aspiration d'air autour de l'emballage (1).

6. Ensemble selon l'une quelconque des revendications précédentes, **caractérisé en ce que** les éléments d'appui (38) et/ou les éléments de support (36) sont orientés radialement ou sensiblement radialement en rapport à l'axe central longitudinal (2) de l'emballage sur lequel est également centré le système de support (3).

7. Ensemble selon l'une quelconque des revendications précédentes, **caractérisé en ce que** les éléments d'appui (38) et/ou les éléments de support (36) sont agencés radialement vers l'extérieur par rapport à la partie centrale (22) de l'écran radiatif (20).

8. Ensemble selon l'une quelconque des revendications précédentes, **caractérisé en ce que** l'écran radiatif est équipé d'une pluralité d'éléments de renfort mécanique (56) reliant entre eux au moins une partie des éléments de support (36) du fond et/ou des éléments d'appui (38).

9. Ensemble selon la revendication précédente, **caractérisé en ce que** les éléments de renfort mécanique (56) présentent des extrémités radialement intérieures raccordées entre elles au niveau d'un organe central de raccordement (58) autour duquel sont délimités radialement vers l'intérieur plusieurs passages d'air (24), chacun d'eux étant également délimité circonférentiellement par deux éléments de renfort mécanique (56) directement consécutifs.

10. Ensemble selon la revendication 8 ou 9, **caractérisé en ce que** chaque élément de renfort mécanique (56) est solidarisé, à son extrémité radialement extérieure, à l'un des éléments d'appui (38) et/ou à l'un des éléments de support (36) du fond (4).

11. Ensemble selon l'une quelconque des revendications précédentes, **caractérisé en ce qu'**il comprend des moyens d'accrochage permettant un accrochage réversible du système de support (3) sur l'emballage (1), les moyens d'accrochage comprenant préférentiellement des éléments de fixation (64) destinés à coopérer avec des tourillons de manutention (62) prévus sur l'emballage (1).

12. Ensemble selon l'une quelconque des revendications précédentes, **caractérisé en ce que** chaque élément de support (36) présente une extrémité de contact avec le fond d'emballage prenant la forme d'une couche d'isolation thermique.

13. Procédé d'entreposage d'un emballage (1) appartenant à un ensemble (100) selon l'une quelconque des revendications précédentes, **caractérisé en ce qu'**il comprend la mise en place de l'emballage (1) sur le système de support (3) agencé sur le sol (5), de manière à faire apparaître la zone (34) de circulation d'air de refroidissement du fond d'emballage (4).

## Patentansprüche

1. Anlage (100), umfassend einen Behälter (1) zur Lagerung von radioaktivem Material sowie ein Befestigungssystem (3) des Behälters, das bestimmt ist, in einer Lagerungskonfiguration des Behälters zwischen einem Boden (4) des Behälters und einem Fußboden (5) eines Lagerungsgebäudes (7) eingerichtet zu sein,
**dadurch gekennzeichnet, dass** das Befestigungssystem (3) eine Wärmeschutzstrahlungsabschirmung (20) des Fußbodens umfasst, die eine erste untere Fläche (28) sowie eine zweite obere Fläche (30) gegenüber der ersten aufweist, wobei die Strahlungsabschirmung (20) einen Mittelteil (22) aufweist, der mit mindestens einem Luftdurchgang (24) versehen ist, der die Kommunikation zwischen einer Kühlluftzirkulationszone (32) des Fußbodens, die unter der ersten Fläche (28) der Strahlungsabschirmung definiert ist, und einer Kühlluftzirkulationszone (34) des Behälterbodens, die zwischen der zweiten Fläche (30) der Strahlungsabschirmung (20) und dem Behälterboden (4) definiert ist, sichert,
wobei das Befestigungssystem (3) ferner eine Vielzahl von Befestigungselementen (36) des Behälterbodens umfasst, die voneinander beabstandet sind, wobei jedes Befestigungselement (3) aus der zweiten Fläche (30) der Strahlungsabschirmung (20) hervorsteht und sich durch die Kühlluftzirkulationszone (34) des Behälterbodens (4) erstreckt, bis es diesen kontaktiert,
wobei das Befestigungssystem (3) ebenfalls eine Vielzahl von Stützelementen (38) umfasst, die in die Kühlluftzirkulationszone (32) des Fußbodens ausgehend von der ersten Fläche (28) der Strahlungsabschirmung (20) hervorstehen.

2. Anlage nach Anspruch 1, **dadurch gekennzeichnet, dass** der Mittelteil (22) der Strahlungsabschirmung, in dem jeder Luftdurchgang (24) eingegrenzt ist, einen ersten Durchmesser D1 aufweist, der kleiner als die größte transversale Abmessung D2 des Behälters (1) ist, so dass er dem folgenden Verhältnis entspricht:
D1 < 0,5 . D2

3. Anlage nach Anspruch 1 oder Anspruch 2, **dadurch gekennzeichnet, dass** der mindestens eine Luftdurchgang (24) eine kumulierte Luftzirkulationsoberfläche S1 aufweist, dass der Behälter (1) in Lagerungskonfiguration eine zentrale Längsachse (2) orthogonal zum Fußboden (5) und zu der Strahlungsabschirmung (20) und zentriert im Verhältnis zu dieser aufweist, dass der Behälter eine projizierte Oberfläche S2 auf den Fußboden (5) gemäß der zentralen Längsachse (2) aufweist und dass die Oberflächen S1 und S2 dem folgenden Verhältnis entsprechen:
S1 < 0,25 . S2

4. Anlage nach einem der vorangehenden Ansprüche, **dadurch gekennzeichnet, dass** die Befestigungselemente (36) des Behälterbodens und die Stützelemente (38) paarweise Füße (40) bilden, die die Wärmeschutzstrahlungsabschirmung (20) durchqueren.

5. Anlage nach einem der vorangehenden Ansprüche, **dadurch gekennzeichnet, dass** in Lagerungskonfiguration das Befestigungssystem (3) einen Mantel (46) aufweist, der an der Peripherie der Strahlungsabschirmung (20) getragen wird, wobei der Mantel einen Luftansaugkanal (48) um den Behälter (1) definiert.

6. Anlage nach einem der vorangehenden Ansprüche, **dadurch gekennzeichnet, dass** die Stützelemente (38) und/oder die Befestigungselemente (36) radial oder etwa radial in Bezug auf die zentrale Längsachse (2) des Behälters ausgerichtet sind, auf der ebenfalls das Befestigungssystem (3) zentriert ist.

7. Anlage nach einem der vorangehenden Ansprüche, **dadurch gekennzeichnet, dass** die Stützelemente (38) und/oder die Befestigungselemente (36) radial nach außen im Verhältnis zum Mittelteil (22) der Strahlungsabschirmung (20) eingerichtet sind.

8. Anlage nach einem der vorangehenden Ansprüche, **dadurch gekennzeichnet, dass** die Strahlungsabschirmung mit einer Vielzahl mechanischer Verstärkungselemente (56) ausgestattet ist, die zwischen sich mindestens einen Teil der Befestigungselemente (36) des Bodens und oder der Stützelemente (38) verbinden.

9. Anlage nach vorangehendem Anspruch, **dadurch gekennzeichnet, dass** die mechanischen Verstärkungselemente (56) radial innere Enden aufweisen, die im Bereich eines zentralen Verbindungsorgans (58) miteinander verbunden sind, um das radial nach innen mehrere Luftdurchgänge (24) begrenzt sind, wobei jeder von ihnen ebenfalls umfangmäßig von zwei direkt aufeinanderfolgenden mechanischen Verstärkungselementen (56) begrenzt ist.

10. Anlage nach Anspruch 8 oder 9, **dadurch gekennzeichnet, dass** jedes mechanische Verstärkungselement (56) an seinem radial äußeren Ende mit einem der Stützelemente (38) und/oder mit einem der Befestigungselemente (36) des Bodens (4) fest verbunden ist.

11. Anlage nach einem der vorangehenden Ansprüche, **dadurch gekennzeichnet, dass** sie Verankerungsmittel umfasst, die eine reversible Verankerung des Befestigungssystems (3) auf dem Behälter (1) erlaubt, wobei die Verankerungsmittel vorzugsweise Fixiermittel (64) umfasst, die zum Zusammenwirken mit Handhabungszapfen (62) bestimmt sind, die auf dem Behälter (1) vorgesehen sind.

12. Anlage nach einem der vorangehenden Ansprüche, **dadurch gekennzeichnet, dass** jedes Befestigungselement (36) ein Kontaktende mit dem Behälterboden aufweist, das die Form einer Wärmeisolationsschicht annimmt.

13. Verfahren zur Lagerung eines Behälters (1), der zu einer Anlage (100) nach einem der vorangehenden Ansprüche gehört, **dadurch gekennzeichnet, dass** es die Platzierung des Behälters (1) auf dem Befestigungssystem (3) umfasst, das auf dem Fußboden (5) derart eingerichtet ist, dass die Kühlluftzirkulationszone (34) des Behälterbodens (4) entsteht.

## Claims

1. An assembly (100) comprising a package (1) for storing radioactive materials as well as a support system (3) for the package for being, in a storage configuration of the package, arranged between a bottom (4) of the package and a ground (5) of a storage building (7),
**characterised in that** the support system (3) comprises a radiative shield (20) for heat protection of the ground having a first, lower face (28) as well as a second, upper face (30) opposite to the first one, the radiative shield (20) including a central part (22) provided with at least one air passage (24) ensuring communication between a ground cooling air circulation zone (32) defined under the first face (28) of the radiative shield, and a package bottom cooling air circulation zone (34) defined between the second face (30) of the radiative shield (20) and the bottom of the package (4),
the support system (3) further comprising a plurality of spaced-apart bottom package support elements (36), each support element (3) projecting from the second face (30) of the radiative shield (20) and extending through the cooling air circulation zone (34) for the package bottom (4) into contact with the latter,
the support system (3) also comprising a plurality of bearing elements (38) projecting into the ground cooling air circulation zone (32), from the first face (28) of the radiative shield (20).

2. The assembly according to claim 1, **characterised in that** the central part (22) of the radiative shield, in which each air passage (24) is circumscribed, has a first diameter D1 smaller than the largest transverse dimension D2 of the package (1), so as to satisfy the following relationship:
D1 < 0,5 . D2

3. The assembly according to claim 1 or claim 2, **characterized in that** said at least one air passage (24) has a cumulative air circulation surface area S1, **in that** the package (1) in the storage configuration has a central longitudinal axis (2) orthogonal to the ground (5) and to the radiative shield (20) and centred with respect to the latter, **in that** the package has a projected surface area S2 on the ground (5), along the central longitudinal axis (2), and **in that** the surface areas s S1 and S2 satisfy the following relationship:
S1 < 0,25 . S2

4. The assembly according to any one of the preceding claims, **characterised in that** the support elements (36) of the package bottom and the bearing elements (38) form two by two legs (40) passing through the heat protection radiative shield (20).

5. The assembly according to any one of the preceding claims, **characterised in that** in the storage configuration, the support system (3) includes a liner (46) carried at the periphery of the radiative shield (20), the liner defining an air suction channel (48) around the package (1).

6. The assembly according to any one of the preceding claims, **characterised in that** the bearing elements (38) and/or the support elements (36) are oriented radially or substantially radially in relation to the central longitudinal axis (2) of the package to which the support system (3) is also centred.

7. The assembly according to any one of the preceding claims, **characterised in that** the bearing elements (38) and/or the support elements (36) are arranged radially outwardly with respect to the central part (22) of the radiative shield (20).

8. The assembly according to any of the preceding claims, **characterised in that** the radiative shield is provided with a plurality of mechanical reinforcement elements (56) interconnecting at least one part of the support elements (36) of the bottom and/or the bearing elements (38).

9. The assembly according to the preceding claim, **characterised in that** the mechanical reinforcement elements (56) have radially internal ends connected to each other at a central connecting member (58) around which a plurality of air passages (24) are delimited radially inwardly, each of which being also delimited circumferentially by two directly consecutive mechanical reinforcement elements (56).

10. The assembly according to claim 8 or 9, **characterised in that** each mechanical reinforcement element (56) is secured, at its radially external end, to one of the bearing elements (38) and/or to one of the support elements (36) of the bottom (4).

11. The assembly according to any one of the preceding claims, **characterised in that** it comprises attachment means allowing reversible attachment of the support system (3) to the package (1), the attachment means preferably comprising fastening elements (64) for cooperating with lifting trunnions (62) provided on the package (1).

12. The assembly according to any one of the preceding claims, **characterised in that** each support element (36) has a contact end with the package bottom in the form of a heat insulation layer.

13. A method for storing a package (1) belonging to an assembly (100) according to any of the preceding claims, **characterised in that** it comprises placing the package (1) on the support system (3) arranged on the ground (5), so as to make appear the zone (34) for the air circulation for cooling the package bottom (4).
